# EUROPÄISCHE PATENTSCHRIFT

(11) **EP 0 677 717 B1**
(45) Veröffentlichungstag und Bekanntmachung des Hinweises auf die Patenterteilung: **21.07.1999**
(21) Anmeldenummer: 95104882.6
(22) Anmeldetag: 01.04.1995
(51) Int. Cl.: F41G 7/26, F42B 5/10

(54) **Mittels eines Laser-Leitstrahles fernsteuerbares Projektil**
Projectile remotely controlled by means of a laser guiding beam
Projectile télécommandable au moyen d'un faisceau laser de guidage

(30) Priorität: 13.04.1994 DE 4412687
(43) Veröffentlichungstag der Anmeldung: 18.10.1995
(73) Patentinhaber: Diehl Stiftung & Co., 90478 Nürnberg (DE)
(72) Erfinder:

(56) Entgegenhaltungen:
- EP-A- 0 110 774
- CA-A- 466 940
- FR-A- 2 008 535
- US-A- 4 017 040
- US-A- 4 537 371
- US-A- 4 685 639
- PATENT ABSTRACTS OF JAPAN vol. 18, no. 314 (M-1621) 15. Juni 1994 & JP-A-06 066 499 (JAPAN STEEL WORKS LTD) 8. März 1994

## Beschreibung

Die Erfindung betrifft ein Projektil gemäß dem Oberbegriff des Anspruches 1.

Ein derartiges Projektil ist aus den Patent Abstracts of Japan, Vol. 18, No. 314 (M-1621) vom 15.06.1994 zu JP-A-06 066 499 bekannt. Um die Wandstärke der Rohrwaffe dünner auslegen zu können, ist dort vorgesehen, die Treibladung nur dafür zu dimensionieren, daß das Projektil auch tatsächlich gerade das Rohr verläßt. Beim Gefechtskopf des Projektils handelt es sich um einen geflügelten KE-Stab, der zur Aufnahme des Ausstoßdruckes der Treibladung mit einem dreiteiligem Treibspiegel bestückt ist, welcher nach dem Rohraustritt abgeworfen wird. Dann wird auch ein vor dem Gefechtskopf angeordnetes Triebwerk gezündet, das den KE-Stab nachschleppend beschleunigt, der dafür am Triebwerks-Heck - von den angestellten Gasaustrittsdüsen umgeben - starr angekoppelt ist. Der KE-Stab muß deshalb zunächst das Triebwerk durchschlagen, wenn es mit seiner armierten Ogive auf die Panzerung eines Zielobjektes aufschlägt. Durch die Beschleunigung nach Austritt aus dem Waffenrohr wird zwar die kinetische Energie dieses Gefechtskopfs erhöht - aber ein erheblicher Anteil an Energie geht dann wieder verloren, wenn der KE-Stab das noch nicht ausgebrannte Triebwerk und dessen dickwandige Ogive durchdringt, um danach erst Wirkung im Zielobjekt ausüben zu können.

Aus der US-A-4 537 371 ist ein kleinkalibriges Sprenggeschoß für den Luftkampf bekannt, welches zur Erhöhung der Trefferwahrscheinlichkeit über eine Beamrider-Steuerung manövriert werden kann. Zum Durchführen der Richtungswechsel ohne das Erfordernis, eigens Energiequellen für ein Ruderstellsystem einbringen zu müssen, ist ein ventilgesteuertes Staudrucksystem vorgesehen, das über eine Ringdüse an der Projektilspitze und einen Ringkanal zwischen Projektilhülle und Gefechtskopf (Sprengladung) mit einem Überdruck beaufschlagt ist. Der wird in Abhängigkeit von gewünschten Querkrafteinwirkungen durch schräg nach rückwärts sich öffnende Düsen gezielt abgeblasen, so daß es für die Durchführung der Manöver keiner aerodynamischen Steuerruder bedarf.

Bezüglich großkalibriger Projektile ist in der DE-A-41 37 843 ausgeführt, daß sie über die Ausblickgruppe im Gefechtsstand eines Kampfpanzers ferngesteuert werden können, wenn in den ohnehin auf das Ziel gerichteten Strahlengang des Laser-Entfernungsmessers noch ein modulierbarer Laserstrahl eingeblendet wird, der dann als Fernlenk-Leitstrahl dient.

Vorliegender Erfindung liegt die Aufgabe zugrunde, ein Projektil anzugeben, das sich mittels solcher Überlagerung eines Leitstrahles in den Strahlengang des Entfernungsmessers fernsteuern läßt und über diesen Kostenvorteil hinaus optimal an ein variables Einsatzszenario angepaßt werden kann.

Diese Aufgabe ist erfindungsgemäß dadurch gelöst, daß das gattungsgemäße Projektil auch die Merkmale des Kennzeichnungsteiles des Hauptanspruches aufweist.

Nach dieser Lösung handelt es sich um ein aus dem Haupt-Waffenrohr eines Kampfpanzers wie eine übliche Rohrgranate verbringbares Projektil; das dann aber nach dem Abschuß nicht ballistisch, sondern mittels eines Marschtriebwerkes und demzufolge über eine wesentlich vergrößerte Distanz ins Ziel verbracht wird, also nach Art einer laser-leitstrahlgesteuerten Rakete. Über diesen in den Laser-Entfernungsmesser eingekoppelten Leitstrahl wird dann auch noch eine Zündinformation übermittelt, wenn keine Aufschlag- oder Zeitzündung des Gefechtskopfes vorgesehen ist.

Der vollkalibrige Gefechtskopf und der als Marschtriebwerk dienende vollkalibrige Raketenmotor sind axial gegeneinander versetzt zwischen dem Heckteil und der Ogive des Projektils angeordnet. Dabei ist ein Splitterhüllen-Gefechtskopf vor dem Marschtriebwerk, dagegen ein Gefechtskopf mit strahlbildender Hohlladungseinlage hinter dem (dann ggf. mit einem Strahlkanal koaxial durchzogenen) Marschtriebwerk angeordnet; wobei im letztgenannten Fall vor dem Marschtriebwerk noch eine Vorladung mit strahl- oder projektilbildender Einlage zum Abräumen einer reaktiven Panzerung im Einwirkungsbereich des unmittelbar nachfolgenden Hohlladungsstrahles vorgesehen sein kann. Einen ausreichenden Standoff für die Vorladung und für die optimale Ausbildung des Hohlladungs-Strahles ohne Verlängerung des Projektils erbringt ein stirnseitig aus der Ogive ausfahrbarer Teleskopfühler als vorverlegter Aufschlagkontakt.

Da die Treibladung nicht zum ballistischen Überbrücken der Zielentfernung ausgelegt ist, genügt ein sehr geringes Treibladungsvolumen zum Herausschieben des Projektils aus dem Rohr etwa der Hauptwaffe eines Kampfpanzers. Mangels der hohen bei einer Rohrwaffe sonst auftretenden Abschußbeschleunigungen vereinfacht sich die konstruktive Auslegung des vorliegenden Projektils. Zeitgesteuert wird nach dem Rohraustritt das Marschtriebwerk gezündet, um das Projektil auf Missionsgeschwindigkeit zu halten, bis es nach Ausbrennen des Raketenmotors noch ballistisch weiterfliegt. Außerdem werden zunächst eingeklappte Canard-Ruder sowie Schnorchel für deren Staudruckmotor aus der Projektil-Hülle herausgeschwenkt.

Zugleich wird eine Schutzkappe hinter dem Projektil-Heckteil abgeworfen, so daß sich die zunächst um die Projektil-Hülle herumgewickelten, leicht angestellten Stabilisierungsflügel entfalten können und der Lasersensor zum Empfang von Lageinformationen aus dem Leitstrahl-Lenkfeld freigegeben ist. Die Laserleitstrahl-Fernlenkung wird durch die Abgase des Raketen-Triebwerks nicht wesentlich behindert, zumal wenn es sich z. B. um einen Feststoff-Stirnbrenner mit seitlich geneigt abblasenden Düsen im mittleren bis vorderen Bereich des Projektils (je nach Lage des Gefechtskopfes bezüglich des Marschtriebswerks) handelt.

Für den Start aus dem Waffenrohr kann das Projektil tief in die Treibladungs-Kartusche eintauchen, da der Ringraum außerhalb des Projektils und hinter seinem Boden für die geringe Menge an notwendiger Treibladung zum vergleichsweise langsamen Start ausreicht. Um das Rohr nach dem Abschuß dennoch rasch von Rauchgasen freizubekommen, ist zweckmäßigerweise in die Treibladung zusätzlich eine Inertgas-Patrone zum Freiblasen integriert.

Die Initialisierung der Stromversorgung und der Orientierungssensorik für die Steuerungseinrichtung des Projektils erfolgt nach dem Laden ins Waffenrohr mit Betätigen des Feuerkopfes, unmittelbar vor dem Anzünden der Treibladung, über einen Kontakt im Heckteil-Boden durch die Schutzhaube hindurch.

Bei einer zweiteiligen, also mit getrennter Treibladung zu verschießenden Munition wird der nicht für die Kartusche benötigte axiale Raum hinter den Heckteil des Projektils von einem Kontaktstößel überbrückt, mittels dessen wieder vom Kartuschen-Boden her die elektrische Initialisierung der Stromversorgung und der Orientierungssensorik erfolgt.

So ist eine Munition geschaffen, die je nach Auslegung und Lage, also durch bloßen Austausch, des Gefechtskopfes in Bezug auf das Marschtriebwerk in sehr unterschiedlichen taktischen Szenarien einsetzbar ist. Die verschiedenen Repräsentanten dieser Munitionsfamilie sind völlig gleich wie die eingeführte Rohrwaffenmunition verstaubar und handhabbar - mit dem weiteren Vorteil, daß die Projektile der erfindungsgemäßen Munitionsfamilie trotz wesentlich erhöhter Reichweite eine geringere mechanische Abschußbelastung erfahren und durch die Laser-Fernsteuerung für die Bahnlenkung und gegebenenfalls für eine Zündauslösung wesentlich präziser einsetzbar sind. Die halbautonome Zielansteuerung bedarf keines teuren Suchkopfes im Projektil. Wenn dieses sich dem Ziel mit gegenüber der Sichtlinie überhöhter Flugbahn annähert, so daß eine Fokussierung des Leitstrahles auf die nähere Zielumgebung erst in der letzten Annäherungsphase erfolgt, ist auch die Detektierwahrscheinlichkeit entsprechend gering und eine Korrektur der Zielauswahl noch in spätem Annäherungsstadium möglich. Deshalb ist mit den erfindungsgemäßen Projektilen technisch unproblematisch eine ökonomische Kampfwertsteigerung großkalibriger Rohrwaffen erzielbar.

Zusätzliche Alternativen und Weiterbildungen sowie weitere Merkmale und Vorteile der Erfindung ergeben sich aus den weiteren Ansprüchen und, auch unter Berücksichtigung der Darlegungen in der Zusammenfassung, aus nachstehender Beschreibung von in der Zeichnung unter Beschränkung auf das Wesentliche stark abstrahiert und nicht ganz maßstabsgerecht zkizzierten bevorzugten Realisierungsbeispielen zur erfindungsgemäßen Lösung. In der Zeichnung zeigt:
- Fig. 1: in mittig abgebrochener Längsschnittdarstellung das tief in die Patrone eintauchende Projektil in Stau- und Startkonfiguration,
- Fig. 2: ein Projektil entsprechend der Darstellung in Fig. 1, aber mit abgewandeltem Gefechtskopf und in Marschkonfiguration, sowie
- Fig. 3: in ebenfalls mittig abgebrochener Längsschnittdarstellung eine getrennte Ausstoßladung für ein Projektil nach Fig. 1 (ohne integrierte Patrone) oder nach Fig. 2.

Das fernlenkbare Projektil 11 hat das Kaliber einer Rohrmunition und ist deshalb wie diese ohne Änderungserfordernisse beispielsweise in einem Kampfpanzer mitführbar und in gleicher Weise in dessen Hauptbewaffung ladbar, also aus dessen Rohr verbringbar, was Durchmesser und Länge des Projektils 11 betrifft.

Hinter einer auf Ziel-Annäherung oder -Aufschlag bzw. auf ein Fernsteuer-Zündkommando reagierenden Zündeinrichtung 12 in der Ogive 13 ist eine Steuerungseinrichtung 14 für wenigstens zwei einander diametral gegenüberliegende und vorzugsweise starr gekoppelte Canard-Ruder 15 angeordnet, die ihre Stellenergie aus einem über Schnorchel 16 gespeisten pneumatischen Staudruckmotor 17 beziehen. Wie aus dem Vergleich von Fig. 1 mit Fig. 2 ersichtlich, sind Ruder 15 und Schnorchel 16 in der Lager- und Abschußstellung hinter die Außenkontur des Projektils 11 eingeklappt, im Marschflug aber ausgeklappt, so daß sie dann von der Anströmung längs der Projektil-Hülle 18 beaufschlagt werden. Die elektrische Stromversorgung 19 für die Steuerungseinrichtung 14 sowie deren Orientierungssensorik 20 (mit einem g-Sensor zur Abgangs-Lagebestimmung im Rohr und einem darauf sich einjustierenden Rollage-Sensor) und für die elektrische Zündauslösung können hinter der Zündeinrichtung 12, aber auch ganz oder teilweise im Heckteil 21 des Projektils 11 angeordnet sein.

Axial gegeneinander versetzt und jeweils praktisch das ganze Kaliber innerhalb der Projektil-Hülle 18 ausfüllend sind ein Gefechtskopf 22 und ein Marschtriebwerk 23 zwischen Steuerungseinrichtung 14 samt Staudruckmotor 17 in der Ogive 13 einerseits und andererseits dem Heckteil 21 angeordnet. Das Marschtriebwerk 23 ist als Feststoff-Stirnbrenner ausgelegt, dessen Brennkammer in Flugrichtung über eine Umlenkeinrichtung 24 in einer Anzahl von Düsen 25 mündet, die peripher längs der Hülle 18 gegeneinander versetzt sind und spitzwinklig unter Bezug auf die Projektil-Längsachse 26 geneigt in Richtung zum Heckteil 21 durch die Hülle 18 münden.

Wenn das Projektil zum Einsatz gegen nicht oder gegen halbhart gepanzerte Ziele (wie Versorgungsfahrzeuge oder Hubschrauber) eingesetzt werden soll, dann ist es mit einem Gefechtskopf 22 ausgestattet, dessen Sprengladung 27 vor dem Marschtriebwerk 23 angeordnet und mit einer Splitterhülle 28 umgeben ist, die vorzugsweise vorgeformte Splitterkörper enthält, nämlich wie dargestellt in die Stahl-Hülle 28 integrierte und seitlich radial abgehende Würfel 29 sowie axial wirkende Kugeln 31 in der konvex-balligen Gefechtskopf-Stirn 30 und ggf. dahinter noch zusätzlich eine Einlage von axial abgehenden Kugeln 31. Die Sprengladung 27 kann bei scharfgestellter Sicherungseinrichtung 32 über einen Detonator 33 aus der Zündeinrichtung 12 missionsabhängig (über einen Zeitzünder, einen Aufschlagzünder, einen Selbstzerlegungsbefehl oder ferngesteuert) initiiert werden. Zum Einsatz gegen hartgepanzerte Ziele ist das, im übrigen gleich ausgelegte, Projektil 11 in seinem Gefechtskopf 22 mit einer strahlbildenden Spitzkegel-Einlage 34 vor einem inerten Detonationswellen-Umlenker 35 ausgestattet und in diesem Falle der Gefechtskopf 22 hinter dem Marschtriebwerk 23, also zwischen diesem und dem Heckteil 21 angeordnet. Für eine mögliche ungestörte Ausbildung eines Hohlladungs-Strahles (sogenannten Stachels) aus der mit Zünden der Sprengladung 27 umgeformten Einlage 34 kann nun allerdings das Marschtriebwerk 23 von einem zentralen Kanal 36 durchzogen sein. Dieser kann in dem Treibsatz des Marschtriebwerkes 23 ausgespart sein; zweckmäßiger ist es jedoch, den Feststoff so aufzubauen und anzuordnen, daß zunächst ein zentraler Kanal 36 freibrennt, dessen Volumen somit zur Antriebsleistung beiträgt. Zur Wirkerhöhung kann die freie Weglänge des Strahles von der Sprengladung 27 zum Zielaufschlagpunkt noch durch einen Teleskopfühler 37 verlängert werden, der mittels Federkraft oder mittels des Staudruckmotors 17 während des Fluges aus der Zündeinrichtung 12 und somit durch die abgeplattete Front der Ogive 13 herausschiebbar ist und bei Zielaufschlag die Zündeinrichtung 12 triggert.

Zum wirkungsvollen Einsatz gegen reaktiv gepanzerte Ziele initiiert die Zündeinrichtung 12 oder der Fühler 37 kurz vor der Hauptsprengladung 27 des Gefechtskopfes 22 zunächst eine Vorladung 38 mit strahl- oder projektilbildender Einlage zum lokalen Abräumen eines reaktiven Schutzes, unmittelbar bevor dann an der selben Stelle der Strahl des Gefechtskopfes 22 gegen die Hauptpanzerung zur Einwirkung gelangt. Jene Vorladung 38 kann bei größerkalibriger Projektil-Auslegung auch exzentrisch zwischen der Steuerungseinrichtung 14 und der stirnseitigen Öffnung des Kanales 36 gelegen sein, um den Strahldurchgang möglichst wenig zu beeinflussen; für aus normalkalibrigen Rohren (105 mm) zu verbringende Projektile 11 ist die Vorladung 38 aber im Interesse hinreichenden Kalibers koaxial vor dem Marschtriebwerk 23 mit seinem zentralen Kanal 36 angeordnet, wie aus Fig. 2 ersichtlich.

Bei gemäß Fig. 2 nach rückwärts, also hinter das Marschtriebwerk 23, verlegtem Gefechtskopf 22 ragt die Sicherungseinrichtung 32 mit dem Detonator 33 in das Heckteil 21 hinein. Im übrigen ist dieses mit einem Laser-Empfänger 39 vor einem Laser-Sensor 40 hinter einer zentralen Bodenöffnung 41 ausgestattet, über die mittels eines Laser-Leitstrahles Fernlenkinformationen vom Leitstand des Geschützes an die Steuerungseinrichtung 14 zur präzisen Zielansteuerung übermittelt werden.

Das Heckteil 21 ist ferner mit mehreren peripher gegeneinander versetzt angelenkten Stabilisierungsflügen 42 ausgestattet, die in Lager- und Abschußstellung an die Außenwand der Hülle 18 im Bereiche des Heckteils 21 angeschmiegt sind und nach dem Verlassen des Abschußrohres federbelastet aus ihrer eingeklappten Stellung (Fig. 1) in ihre Wirkstellung (Fig. 2) ausschwenken. Diese Flügel 42 weisen eine geringe Anstellung gegenüber der Projektil-Längsachse 26 auf und vermitteln dadurch dem Projektil 11 während des Marschfluges um die Längsachse 26 eine geringe Rotation. Diese ist zu gering, um drallstabilisierend zu wirken - die Rotation dient nur dazu, Abgangs- und aerodynamische Störungen während der Mission zu kompensieren; und insbesondere ermöglicht es die Rotation, mit einem einzigen Paar einander diametral gegenüberliegender Ruder 15 (rotationsabhängig zeitlich versetzt) die Steuerung sowohl in Nick- wie auch in Gierrichtung durchzuführen.

Zur Sicherung der noch an die Peripherie angelegten Flügel 42 und zum Schutz des Laser-Sensors 40 ist das Heckteil 21 von einer topfförmigen Haube 43 umgeben, die im Zuge des Startens des Projektils 11 beim Verlassen des Rohres nach rückwärts abgeworfen wird. Ein isoliert in den Hauben-Boden eingesetzter metallischer Ring 44 dient als Kontakt zum elektrischen Anregen der Steuerungseinrichtung 14 unmittelbar vor dem Anzünden der Ausstoßladung (vergleiche unten), um die Thermalbatterien der Stromversorgung 19 zu aktivieren und den Lage-Kreisel nach Maßgabe des Lotdetektors in der Orientierungssensorik 20 zu initialisieren.

Um die Gesamtabmessungen der eingeführten Rohrmunition beizubehalten, taucht das Projektil 11 heckseitig sehr tief in seine Treibladungs-Kartusche 45 ein. Da die Entfernungsüberbrückung zum Ziel bei dem Projektil 11 nicht durch die Startbeschleunigung gewährleistet werden muß, sondern weitgehend dem Marschtriebwerk 23 obliegt, ist im Vergleich zu ballistisch verschossener Munition nur eine so geringe Menge an Treibladung 46 in der Kartusche 45 erforderlich, daß das Projektil 11 sich gerade aus der Kartuschen-Einfassung lösen und das Rohr zuverlässig verlassen kann, womit sich die Flügel 42 ausstellen, die Haube 43 abgeworfen und das Marschtriebwerk 23 gezündet wird. Diese geringe Menge an Treibladung 46 kann ohne weiteres in dem hohlzylindrischen Raum zwischen der Kartuschen-Hülse 47 und der in die Kartusche 45 hineinragenden Projektil-Hülle 18, einschließlich eines axial flachen Ringbereiches zwischen dem Boden 48 der Kartusche 45 und dem Boden 51 des Projektil-Heckteils 21, untergebracht werden. Die Kartuschen-Ladung 46 wird in üblicher Weise mittels eines zentralen Schlagbolzens hinter dem Hülsen-Boden 48 gezündet. Dabei wird über eine leitende Brücke zum Kontakt-Ring 44 wie oben erwähnt die elektrische Initialisierung (von Stromversorgung 19 und Orientierungssensorik 20) durchgeführt, ehe der Schlagbolzen wirksam wird.

Zusätzlich kann in dem Treibladungs-Raum der Kartusche 45 wenigstens eine Inertgas-Patrone 49 angeordnet sein, die von der gezündeten Treibladung 46 aktiviert wird und beispielsweise ein größeres Volumen an Kohlendioxid freisetzt, um die Treibladungs-Reaktionsgase möglichst unmittelbar nach Verlassen des Projektils 11 aus der Rohrmündung auszutreiben und so das Geschütz, trotz der geringen Sogwirkung bei niedriger Mündungsgeschwindigkeit, schnell wieder zum Nachladen freigeben zu können.

Das von der Treibladung 46 mit, im Vergleich zu einem ballistischen Geschoß, geringer Anfangsbeschleunigung und geringer Mündungsgeschwindigkeit aus dem Rohr ausgebrachte Projektil 11 startet dann sein Marschtriebwerk 23, dessen Reaktionsgase 50 durch die relativ weit vor dem Heckteil 21 liegenden und schräg nach außen orientierten Düsen 25 seitlich (schräg nach rückwärts) vom Projektil 11 fortgerichtet sind, so daß diese Abgase 50 die Laserstrahl-Verbindung vom Gefechtsstand zum Laser-Sensor 40 im Boden des Heckteils 21 nicht kritisch stören. So kann das raketengetriebene Projektil sich im Laser-Leitstrahl selbst steuern, wie in der oben schon erwähnten DE-OS 41 37 843 näher erläutert; mit ferngesteuerter Auslösungsmöglichkeit der Zündeinrichtung 12 gemäß der heutigen Parallelanmeldung "Fernsteuereinrichtung zum Zünden des Gefechtskopfes eines Projektils" (auf die zur Vermeidung von Wiederholungen hier voll-inhaltlich Bezug genommen wird), falls die Detonation des Gefechtskopfes 12 nicht über Aufschlag- oder Zeitkriterien (etwa zur Selbstzerlegung bei nicht getroffenem Ziel) ausgelöst wird.

Bei größerkalibrigen Rohrwaffen ist aus Lagerungs- und Handhabungsgründen keine integrierte Einheit von Projektil (Gefechtskopf) und Treibladungskartusche mehr vorgesehen, sondern eine getrennte Treibladung 46. Weil wegen der geringen erforderlichen Beschleunigung zum Herausschieben des Projektils 11 aus dem Rohr, um dann das Marschtriebwerk 23 zünden zu lassen, wie schon dargelegt im vorliegendem Falle nur ein relativ geringes Volumen an Treibladung 46 erforderlich ist, weist gemäß Fig. 3 die getrennte Kartusche 45 eine nur geringe axiale Länge auf. Ihre Hülse 47 besteht nun teilweise aus verbrennbarem Material. Für die Initialisierungs-Kontaktierung zum Ring 44 im Projektil-Boden 51 vor dem Abschuß, also durch die Schutz-Haube 43 hindurch, ist ein Kontaktstößel 52 vorgesehen, der teleskopisch in die separate Kartusche 45 eingreift und mittels einer Schraubenfeder 53, die Längendifferenz zu einer normalen Rohrwaffen-Kartusche überbrückend, gegen den Kontakt-Ring 44 angedrückt wird. Auch diese kurze Kartusche 45 ist wieder mit einer Inertgas-Patrone 49 zum Freiblasen des Rohres, nun durch einen Stützstern 54 (zum Zentrieren des Kontaktstößels 52) hindurch, ausgestattet.

## Patentansprüche

1. Projektil (11), das als Rohrmunition aber mit verringertem Treibladungs-Volumen abschießbar und koaxial vor einem Gefechtskopf (22) mit einem nach Rohrverlassen startenden Triebwerk ausgestattet ist, dessen Reaktionsgase (50) durch Düsen (25) austreten, die spitzwinklig gegenüber der Projektil-Längsachse (26) geneigt sind,
dadurch gekennzeichnet,
daß es bei gleichen äußeren Abmessungen wie eingeführte großkalibrige Rohrmunition aber mit dagegen stark verringertem Volumen an Treibladung (46) abgeschossen wird,
daß es mit einem als Marschtriebwerk (23) ausgelegten Triebwerk ausgestattet ist,
daß sein Marschtriebwerk (23) und sein Gefechtskopf (22) in einer Projektil-Hülle (18) angeordnet sind,
daß sein Marschtriebwerk (23) als Feststoff-Stirnbrenner ausgelegt ist, dessen Reaktionsgase (50) durch eine in Flugrichtung stirnseitig vor dem Stirnbrenner gelegene Umlenkeinrichtung (24) zu den Düsen (25) strömen, die durch die Projektil-Hülle (18) münden,
daß sein Marschtriebwerk (23) je nach dem Wirkmechanismus seines Gefechtskopfes (22) statt koaxial vor diesem auch koaxial hinter dem Gefechtskopf (22) angeordnet sein kann, daß es mittels eines Laser-Leitstrahles fernsteuerbar ist, und
daß es an seinem Heckteil (21) rückwärtig von einer, beim Verlassen des Rohres nach rückwärts abwerfbaren, topfförmigen Schutz-Haube (43) umgriffen ist, deren Wandung längs der Projektil-Hülle (18) angeschmiegte Stabilisierungsflügel (42) übergreift und dessen Boden einen Laser-Sensor (40) im Heckteil-Boden (51) überdeckt.

2. Projektil nach Anspruch 1, dadurch gekennzeichnet,
daß es mit Schnorcheln (16) ausgestattet ist, die, nach dem Verlassen der Rohr-Mündung, aus der Kaliber-Peripherie herausschwenkbar sind, um einen Staudruckmotor (17) zum Betrieb eines Paares von Canard-Rudern (15) vor fest angestellten Stabilisierungsflügeln (42) zu speisen.

3. Projektil nach Anspruch 1 oder 2, dadurch gekennzeichnet,
daß die Schutz-Haube (43) für das Heckteil (21) eine elektrisch leitende Verbindung zu einem Kontakt-Ring (44) im Heckteil-Boden (51) bildet.

4. Projektil nach einem der vorangehenden Ansprüche,
**dadurch gekennzeichnet,**
daß es bei Ausstattung mit einem in Flugrichtung hinter dem Marschtriebwerk (23) liegenden Gefechtskopf (22) in dessen Sprengladung (27) mit einer strahlbildenden Spitzkegel-Einlage (34) zur Wirkung durch einen sich konzentrisch durch die Brennkammer des Marschtriebwerkes (23) erstreckenden Strahl-Kanal (36) hindurch versehen ist, vor welchem - konzentrisch oder seitlich versetzt - eine Vorladung (38) mit strahl- oder projektilbildender Einlage angeordnet ist, die kurz vor der Sprengladung (27) des Haupt-Gefechtskopfes (23) zündbar ist.

5. Projektil nach Anspruch 4,
**dadurch gekennzeichnet,**
daß eine Zündeinrichtung (12) mit einem koaxial aus der Projektil-Ogive (13) ausfahrenden Teleskopfühler (37) als vorverlegter Aufschlagkontakt für die Zündauslösung ausgestattet ist.

6. Projektil nach Anspruch 4 oder 5,
**dadurch gekennzeichnet,**
daß sich der zentrale Strahl-Kanal (36) nach dem Anzünden des Marschtriebwerkes (23) in diesem selbst freibrennt.

7. Projektil nach einem der Ansprüche 1 bis 3,
**dadurch gekennzeichnet,**
daß ein kombinierter Detonations- und Splitter-Gefechtskopf (22) in Flugrichtung koaxial vor dem Marschtriebwerk (23) angeordnet und in seiner Hülle (28) mit radial abgehenden vorgefertigten Splittern in Form von Würfeln (29) sowie mit axial abgehenden vorgefertigten Splittern in Form von Kugeln (31) und hinter dessen Stirn (30) mit einer weiteren Packung von Kugeln (31) ausgestattet ist, wobei die Zündeinrichtung (12) über einen Laser-Lenkstrahl ferngesteuert initiierbar ist.

8. Projektil nach einem der vorangehenden Ansprüche,
**dadurch gekennzeichnet,**
daß es heckseitig tief in die Hülse (47) einer Treibladungs-Kartusche (45) eintaucht und peripher sowie heckseitig von einer Treibladung (46) umgeben ist, in der auch wenigstens eine Inertgas-Patrone (49) zum Freiblasen des Rohres nach dem vergleichsweise langsamen Rohraustritt des Projektils (11) angeordnet ist.

9. Projektil nach einem der Ansprüche 1 bis 7,
**dadurch gekennzeichnet,**
daß bei einer getrennt zu ladenden Treibladungs-Kartusche (45) mit teilweise verbrennbarer Hülse (47) und in die Treibladung (46) eingebetteter Inertgas-Patrone (49) die freie Distanz zum Projektil-Boden (51) von einem axial federbelastet teleskopisch ausfahrenden Kontaktstößel (52) überbrückbar ist, der vorübergehend elektrisch leitend über eine Schutz-Haube (43) am Projektil-Heckteil (21) mit einem Initialisierungs-Kontaktring (44) im Projektil-Boden (51) verbunden ist, ehe die Treibladung (46) anzündbar ist.

## Claims

1. Projectile (11), which can be fired as gun ammunition but with a reduced volume of propellent charge and which is provided co-axially in front of a warhead (22) with a propulsion power unit which is activated after leaving the gun-barrel or tube, its reaction gases (50) emerging through nozzles (25), which are set at an acute angle in relation to the longitudinal axis (26) of the projectile, characterized in that,
it is fired with the same external dimensions as established large-calibre gun ammunition but with relatively greatly reduced volume of propellent charge (46),
it is provided with a propulsion power unit designed as a sustainer (23),
its sustainer (23) and its warhead (22) are disposed in a projectile casing (18),
its sustainer (23) takes the form of a solid-fuel front burner, its reaction gases (50) flowing through a deflecting device (24), located in direction of flight in front of the front burner, to the nozzles (25) which discharge through the projectile's casing (18),
its sustainer (23), instead of being located coaxially in front of the warhead (22), can also be located coaxially behind it, depending on the working mechanism of its warhead (22),
it can be operated by remote control by means of a laser guide-beam, and
it is surrounded at the back of its rear section (21) by a pot-shaped protective cover (43) which can be thrown off backwards on leaving the tube or barrel, the wall of this protective cover (43) covering stabilizing fins (42), which nestle alongside the projectile's casing (18), and its base covering a laser sensor (40) in the base (51) of the rear section.

2. Projectile according to Claim 1,
characterized in that
it is fitted with air funnels (16) which, after leaving the mouth of the tube or barrel, can be swung out from the periphery of the calibre to feed a dynamic pressure motor (17) for the operation of a pair of canard control surfaces (15) in front of fixed stabilizing fins (42).

3. Projectile according to Claim 1 or 2,
characterized in that
the protective cover (43) in respect of the rear section (21) forms an electrically conductive connection with a contact ring (44) in the base (51) of the rear section.

4. Projectile according to one of the preceding claims,
characterized in that,
with the provision of a warhead (22) lying in direction of flight behind the sustainer (23), it is provided in its explosive charge (27) with a beam-forming pointed cone insert (34) for operation via a beam channel (36) which extends concentrically through the combustion chamber of the sustainer (23), in front of which - disposed concentrically or so as to be laterally offset - there is a preliminary charge (38) with beam- or projectile-forming insert which can be ignited just before the explosive charge (27) of the main warhead (23).

5. Projectile according to Claim 4,
characterized in that
an ignition device (12) is fitted with a telescopic sensor (37) extending coaxially from the projectile's ogive (13) as advance impact contact for triggering ignition.

6. Projectile according to Claim 4 or 5,
characterized in that,
after ignition of the sustainer (23), the central beam channel (36) in this burns itself free or clear.

7. Projectile according to one of Claims 1 to 3,
characterized in that
a combined detonation and fragmentation warhead (22) is coaxially disposed in direction of flight in front of the sustainer (23) and is provided in its casing (28) with radially outgoing prefabricated fragments in the form of cubes (29) as well as with axially outgoing prefabricated fragments in the form of balls (31) and behind its front end (30) with a further packing of balls (31), the ignition device (12) being capable of remote-controlled initiation by way of a laser guide-beam.

8. Projectile according to one of the preceding claims,
characterized in that,
at the rear end, it is sunk deeply into the casing (47) of a propellent charge container (45) and is surrounded peripherally as well as at the rear by a propellent charge (46) in which also at least one inert-gas cartridge (49) is located for blowing the tube clear after the relatively slow emergence of the projectile (11) from the tube.

9. Projectile according to one of Claims 1 to 7,
characterized in that,
with a propellent charge container (45), to be charged separately and having a casing (47) which is partly combustible and an inert-gas cartridge (49) embedded in the propellent charge (46), the clear distance to the projectile's base (51) can be bridged by an axially spring-loaded telescopically extending contact ram (52), which temporarily is electrically conductively connected by way of a protective cover (43) in the rear section (21) of the projectile with an initialization contact ring (44) in the projectile's base (51), before the propellent charge (46) can be ignited.

## Revendications

1. Projectile (11) qui peut être tiré comme une munition pour tube, mais avec un volume de charge propulsive réduit, et qui est équipé coaxialement, devant une tête de combat (22), d'un propulseur démarrant après la sortie du tube, dont les gaz de réaction (50) sortent par des tuyères (25), qui sont inclinées sous un angle aigu par rapport à l'axe longitudinal (26) du projectile, caractérisé
en ce qu'il est mis à feu avec les mêmes dimensions extérieures que la munition de tube de gros calibre introduite, mais avec un volume de charge propulsive (46) fortement réduit par rapport à cette munition,
en ce qu'il est équipé d'un propulseur conçu en tant que propulseur de croisière (23),
en ce que son propulseur de croisière (23) et sa tête de combat (22) sont placés dans une enveloppe de projectile (18),
en ce que son propulseur de croisière (23) est conçu en tant que brûleur frontal de matières solides, dont les gaz de réaction (50) s'écoulent à travers un dispositif de déviation (24), situé dans le sens de vol frontalement devant le brûleur frontal, vers les tuyères (25), qui débouchent à travers l'enveloppe (18) du projectile,
en ce que selon le mécanisme d'action de sa tête de combat (22), son propulseur de croisière (23) peut être disposé coaxialement soit devant la tête de combat (22), soit encore derrière celle-ci,
en ce qu'il peut être télécommandé au moyen d'un rayon directeur à laser et
en ce qu'il est entouré de l'arrière, dans sa partie arrière (21), par une capot de protection (43) en forme de pot, qui peut être éjecté vers l'arrière à la sortie du tube et dont la paroi située le long de l'enveloppe (18) du projectile recouvre des ailettes de stabilisation (42) épousant l'enveloppe, et dont le fond recouvre un capteur à laser (40) situé dans le fond (51) de la partie arrière.

2. Projectile selon la revendication 1, caractérisé en ce qu'il est équipé de schnorchels (16), qui peuvent pivoter hors de la périphérie du calibre, après sortie de la bouche du tube, pour alimenter un moteur à pression dynamique (17) destiné à faire fonctionner une paire de gouvernes Canard placées devant les ailettes de stabilisation (42) montées fixes.

3. Projectile selon la revendication 1 ou 2, caractérisé en ce que le capot de protection (43) pour la partie arrière (21) forme une liaison électriquement conductrice jusqu'à un anneau de contact (44) dans le fond (51) de la partie arrière.

4. Projectile selon l'une des revendications précédentes, caractérisé en ce que dans le cas où il est équipé d'une tête de combat (22) située derrière le propulseur de croisière (23), dans le sens du vol, il est pourvu, dans sa charge explosive (27), d'une garniture en cône pointu (34) formant un jet, destiné à agir à travers un canal de jet (36) qui s'étend concentriquement à travers la chambre de combustion du propulseur de croisière (23) et devant lequel est disposée - concentriquement ou décalée latéralement - une pré-charge (38) avec garniture formant un jet ou un projectile, qui peut être allumée juste avant la charge explosive (27) de la tête de combat principale (22).

5. Projectile selon la revendication 4, caractérisé en ce qu'un dispositif d'allumage (12) est équipé d'un palpeur télescopique (37), sortant coaxialement de l'ogive (13) du projectile et servant de contact de percussion placé devant, pour le déclenchement de l'allumage.

6. Projectile selon la revendication 4 ou 5, caractérisé en ce que le canal de jet (36) central brûle librement dans le propulseur de croisière (23) après allumage de celui-ci.

7. Projectile selon l'une des revendications 1 à 3, caractérisé en ce qu'une tête de combat combinée à détonation et à éclats (22) est disposée dans le sens du vol, coaxialement devant le propulseur de croisière (23) et est équipée, dans son enveloppe (28), d'éclats préfabriqués partant radialement, sous la forme de cubes (29), ainsi que d'éclats préfabriqués partant axialement, sous la forme de billes (31), et est équipée, derrière sa paroi frontale (30), d'un autre garnissage de billes (31), le dispositif d'allumage (12) pouvant être initialisé de manière télécommandée par l'intermédiaire d'un faisceau directeur à laser.

8. Projectile selon l'une des revendications précédentes, caractérisé en ce qu'il pénètre profondément à l'arrière dans la douille (47) d'une cartouche de charge propulsive (45) et est entouré périphériquement comme à l'arrière, d'une charge propulsive (46) dans laquelle est disposée également au moins une cartouche de gaz inerte (49) pour dégager le tube par soufflage après la sortie relativement lente du projectile (11).

9. Projectile selon l'une des revendications 1 à 7, caractérisé en ce que dans le cas d'une cartouche de charge propulsive (45) à charger séparément avec douille (47) partiellement combustible et dans le cas d'une cartouche de gaz inerte (49) noyée dans la charge propulsive (46), la distance libre par rapport au fond (51) du projectile peut être franchie par un poussoir de contact (52) qui sort télescopiquement sous l'effet d'un ressort agissant axialement, et qui est provisoirement relié, de manière électriquement conductrice, par un capot de protection (43) sur la partie arrière (21) du projectile, à un anneau de contact d'initialisation (44) dans le fond (51) du projectile, avant que la charge propulsive (46) ne puisse être allumée.
